# EUROPÄISCHE PATENTSCHRIFT

(11) **EP 3 105 753 B1**
(45) Veröffentlichungstag und Bekanntmachung des Hinweises auf die Patenterteilung: **31.01.2018**
(21) Anmeldenummer: 15707298.4
(22) Anmeldetag: 09.02.2015
(51) Int. Cl.: G10H 7/08, G10H 1/04, G10H 7/02, G10H 7/10

(54) **VERFAHREN ZUR SYNTHETISCHEN ERZEUGUNG EINES DIGITALEN AUDIOSIGNALS**
METHOD FOR SYNTHESIZING A DIGITAL AUDIO SIGNAL
PROCÉDÉ DE GÉNÉRATION SYNTHÉTIQUE D'UN SIGNAL AUDIO NUMÉRIQUE

(30) Priorität: 11.02.2014 EP 14154741
(43) Veröffentlichungstag der Anmeldung: 21.12.2016
(73) Patentinhaber: JoboMusic AG, 6047 Kastanienbaum (CH)
(72) Erfinder: BOCHMANN, Johannes, 14482 Potsdam-Babelsberg (DE)
(74) Vertreter: Harbach, Ulrich
(86) Internationale Anmeldenummer: PCT/EP2015/052630
(87) Internationale Veröffentlichungsnummer: WO 2015/121194

(56) Entgegenhaltungen:
- US-A- 6 124 542
- Nick Collins: "SplineSynth: An Interface to Low Level Digital Audio", Proceedings of the 1999 Diderot Forum on Mathematics and Music: Vienna, Austria, December 2-4, 1999, 1. Januar 1999 (1999-01-01), Seiten 49-62, XP055116956, Vienna ISBN: 978-3-85-403133-8 Gefunden im Internet: URL:http://citeseerx.ist.psu.edu/viewdoc/d ownload?doi=10.1.1.11.9924&rep=rep1&type=p df [gefunden am 2014-05-08]
- LYONS R: "How to interpolate in the Time-Domain by Zero-Padding in the Frequency Domain", INTERNET CITATION, 13. Januar 2001 (2001-01-13), XP002281208, Gefunden im Internet: URL:http://www.dspguru.com/howto/tech/zero pad.htm [gefunden am 2004-05-21]
- Jari Kleimola: "Nonlinear Abstract Sound Synthesis Algorithms - Doctoral Dissertation" In: "Nonlinear Abstract Sound Synthesis Algorithms - Doctoral Dissertation", 1. Januar 2013 (2013-01-01), Unigrafia Oy, Halsinki, XP055116976, ISBN: 978-9-52-605016-7 Seiten 1-65, Seite 28 - Seite 32

## Beschreibung

Die Erfindung betrifft ein Verfahren zur synthetischen Erzeugung eines digitalen Audiosignals durch Nutzung von wiederkehrend errechneten Amplitudenwerten einer Wellenform.

Die synthetische Erzeugung von digitalen Audiosignalen wird im Rahmen der Klangsynthese zur elektronischen Erzeugung von Klängen eingesetzt. Zu diesem Zweck werden digitale Audiosignale unmittelbar nach ihrer Erzeugung direkt zur Klangsynthese eingesetzt oder alternativ auch zur späteren Verwendung in einer Speichereinheit hinterlegt. Zur eigentlichen Klangerzeugung wird das digitale Audiosignal sodann, beispielsweise mittels eines Digital-Analog-Wandlers, zur Ansteuerung einer Lautsprechereinheit oder dergleichen herangezogen.

Die Klangsynthese wird dabei üblicherweise zum Zweck der Erzeugung von Klängen eingesetzt, die nicht in der Natur vorkommen. Ein anderer Anwendungsfall betrifft die Imitation von Naturklängen oder Naturinstrumenten wie Klavier, Gitarre oder dergleichen. Darüber hinaus erlaubt die Klangsynthese auch die gezielte oder zufällige Verfremdung von Naturklängen, zum Beispiel durch deren Überlagerung und Bearbeitung mit elektronischen Effekten, zur kreativen Musikgestaltung. Im Rahmen der synthetischen Erzeugung von digitalen Audiosignalen wird üblicherweise die periodische Abtastung einer geeignet gewählten oder vorgegebenen Wellenform oder eines algorithmisch erzeugten Signals vorgenommen, die als Ergebnis einen Wertestrom pro Kanal ("Ergebniswellenform") mit einer festen Ausgaberate (sogenannte sample rate) und einer festen Wertauflösung (sogenannte bit-Tiefe) liefert. Dabei wird ein Wert pro Kanal pro Ausgabenraten-Taktschritt zur Verfügung gestellt.

Bezüglich dieser Parameter können im Allgemeinen folgende grundsätzlichen Einflüsse auf den Charakter des digitalen Audiosignals festgestellt werden:
- Die Form der Ergebniswellenform bestimmt die Klangfarbe
- Die Frequenz der Wiederholungen der Ergebniswellenform bestimmt die Tonhöhe
- Wenn die Ergebniswellenform sich von Wiederholung zu Wiederholung ändert, ändert sich die Klangfarbe
- Wenn die Frequenz der Wiederholungen sich ändert, ändert sich die Tonhöhe.

Zur Bereitstellung der als Basis für die Abtastung vorgesehenen Wellenform wird üblicherweise ein sogenannter Oszillator verwendet, der je nach der gewünschten Anpassung hinsichtlich Tonhöhe, Klangfarbe oder sonstigen musikalischen Effekten bedarfsweise modifiziert werden kann. Typischerweise erzeugen Oszillatoren Wellenformen mit vielen Teiltönen, so dass nachfolgende Prozessoren sowie typischerweise ein Tiefpass-Filter diese Teiltöne entsprechend der Wünsche des Sound-Designers abschwächen oder verstärken kann ("Subtraktive Synthese"). Im Kontext des physical modellings übernimmt der Oszillator z.B. die Rolle einer vibrierenden Seite eines Klaviers. Der dem entsprechende Klangkörper wird dann beispielsweise durch einen Filter emuliert. Im Kontext der additiven Synthese ist der Oszillator hingegen eine Sinuswelle einer bestimmten Frequenz, Amplitude und Phase. Die additive Synthese erzeugt komplexe Wellenformen durch die Addition vieler solcher einfachen Oszillatoren. Weitere und eine Mischung dieser Vorgehensweisen zur Klangerzeugung werden typischerweise im Kontext eines Synthesizers genutzt.

Die gängigen Methoden zur synthetischen Klangerzeugung basieren auf der Nutzung von Algorithmen, die von durch die Nutzer gesetzten Parametern gesteuert werden. Diese Algorithmen erzeugen die für die Ausgabe zugrunde gelegte Wellenform, ihre Veränderung über die Zeit sowie über die Frequenz und deren Veränderung über die Zeit. Die Beschaffenheit der resultierenden Wellenform ist dabei für den Nutzer üblicherweise nicht oder allenfalls begrenzt auf die Oszillator-Grundform ersichtlich und nicht nachvollziehbar. Die herkömmlichen Methoden können somit als "Blackbox"-Verfahren angesehen werden. Die Blackbox stellt in diesem Sinne dem Nutzer lediglich einige Parameter zur Verfügung, anhand welcher, im Rahmen der Möglichkeiten der gestellten Parameter, dieser den entstehenden Ton definieren oder modifizieren kann. Einsichten oder Einflüsse über die inneren Vorgänge im Entstehungsprozess des Tons hat der Nutzer nicht. Er kann lediglich per Oszilloskop oder per Sampling das Ergebnis sichtbar machen. Der Artikel von Nick Collins: "SplineSynth: An Interface to Low Level Digital Audio",Proceedings of the 1999 Diderot Forum on Mathematics and Music: Vienna, Austria, December 2-4, 1999, bezieht sich auf ein Verfahren zur synthetischen Erzeugung eines digitalen Audiosignals, auf der Basis interpolierender Spline-Funktionen zwischen einer Anzahl von Kontrollpunkten. Dem gegenüber liegt der Erfindung die Aufgabe zugrunde, ein Verfahren zur synthetischen Erzeugung eines digitalen Audiosignals anzugeben, das dem Nutzer einen besonders einfach gehaltenen und intuitiven Zugang zur Veränderung und kreativen Umgestaltung der der Abtastung zugrunde gelegten Wellenform ermöglicht.
Diese Aufgabe wird erfindungsgemäß gelöst, indem wiederkehrend errechnete Amplituden-oder Magnitudenwerte einer Wellenform genutzt werden, die durch einen periodenphasen- oder frequenzabhängigen, durch Approximation oder Interpolation zwischen einer Anzahl von durch Amplituden-Periodenphase-, Magnituden-Frequenz- bzw. Phasen-Frequenz- Wertepaaren gebildeten Kontrollpunkten gebildeten Verlauf bestimmt ist, wobei die Kontrollpunkte in ihren Parameterwerten und/oder sonstigen Attributen durch jeweils zugeordnete Kontrollsignale veränderbar sind, und wobei für die Errechnung der Amplituden- bzw. Magnitudenwerte die Approximation der durch die aktuell vorliegenden Kontrollsignale bestimmten Kontrollpunkte zugrundegelegt wird.
Mit anderen Worten wird die für die Erzeugung des Audiosignals zugrunde gelegte Wellenform somit anhand von durch den Nutzer veränderbaren Kontrollpunkten erzeugt und ihre Amplituden- oder Magnitudenwerte wiederkehrend errechnet, wobei die Kontrollpunkte in der Art von Stützstellen den näherungsweisen Verlauf der Wellenfunktion vorgeben und die eigentliche Wellenfunktion durch geeignete Interpolation oder Approximation zwischen diesen Kontrollpunkten oder Stützstellen erzeugt wird. Die Amplituden-, Magnituden- oder auch Phasenwerte der Wellenfunktion, die für die Erzeugung des Audiosignals herangezogen werden, werden dabei in der Art einer zyklischen oder periodischen Abtastung fortlaufend aktualisiert und insbesondere bedarfsweise (also beispielsweise nach einer durch den Nutzer oder durch Kontrollsignale veranlassten Veränderung der Parameter oder Attribute eines oder mehrerer der Kontrollpunkte) neu berechnet. Dies ermöglicht eine Beeinflussung der Wellenfunktion und damit des auf deren Basis erzeugten Audiosignals durch den Nutzer in Echtzeit, d. h. während der Erzeugung kann das Audiosignal durch den Nutzer unmittelbar verändert werden.

Vorzugsweise können die Amplituden-, Magnituden- bzw. Phasenwerte der Kontrollpunkte einerseits und die Periodenphase- bzw. Frequenzwerte der Kontrollpunkte andererseits jeweils von individuell zugeordneten Kontrollsignalen unabhängig voneinander und alternativ oder zusätzlich besonders bevorzugt auch sonstige Attribute der Kontrollpunkte jeweils von individuell zugeordneten Kontrollsignalen unabhängig von den Amplituden- bzw. Magnituden- bzw. Phasenwerten und/oder den Periodenphasen- bzw. Frequenzwerten der Kontrollpunkte verändert werden, so dass der Nutzer über eine entsprechende Beeinflussung der Kontrollsignale individualisierte Modifikationsmöglichkeiten für einzelne Parameter der Kontrollpunkte hat. Diese ermöglicht eine besonders hohe Vielzahl an Variationsmöglichkeiten hinsichtlich der klanglichen Eigenschaften des erzeugten Audiosignals.

Als zusätzliche Vereinfachung der Beeinflussung mehrerer Kontrollpunkte zusammen mit deren Attributen kann ein Attribut eines Kontrollpunktes beispielsweise diesen als Ankerpunkt markieren. Bei Veränderung eines als Ankerpunkt markierten Kontrollpunktes werden alle anderen Kontrollpunkte, welche zwischen diesem Anker und einem nächsten Anker liegen, durch das dem Ankerkontrollpunkt vorliegende Kontrollsignal mit beeinflusst, so dass die Relationen der Kontrollpunktparameter bzw. Attribute, nach Veränderung des Ankerkontrollpunktes, zwischen den Ankerkontrollpunkten relativ zum Ausgangszustand bewahrt werden.

Die Kontrollpunkte und deren Attribute sind insbesondere dafür vorgesehen, den Verlauf der Wellenform näherungsweise vorzugeben, so dass unter Rückgriff auf lediglich eine überschaubare Anzahl an Parametern (nämlich der die Kontrollpunkte in der Art von Koordinaten definierenden Parameter) der grobe Verlauf der Wellenform definiert werden kann. Dies ermöglicht die Definition einer kontinuierlichen Wellenform anhand von einer vergleichsweise geringen Anzahl an Parametern oder Attributen, welche während eines Abtastzyklus durch Evaluation aufgrund des aktuellen Wertebestands der Kontrollsignale in beliebiger Auflösung gerendert werden kann. Eine Zeitdomänen-Wellenform kann hierbei zu Zwecken der Bandlimitierung entweder per Übersampling oder per Fourier Transformation zusammen mit bandlimitierter Rücktransformation bearbeitet werden.

Im Falle der Fourier Transformation bietet sich auch die Möglichkeit, die resultierenden Magnituden über einen spektralen Filter, welcher wiederum aus einer konstruktiven Wellenform besteht, zu beeinflussen. Gleiches gilt auch für ein konstruktiv evaluiertes Phasenoffset. Hierbei wird die Zeitdomänen-Wellenform anhand der gewünschten Tonhöhe gesampelt und ins Frequenzspektrum transformiert. Um einen gleichbleibenden Filter bei verschiedenen Tonhöhen zu garantieren, wird die Filter-Wellenform in hoher Abtastrate evaluiert und beispielsweise mittels trapezoidaler Integration auf die resultierenden Frequenzbänder der Magnituden multiplikativ verteilt. Gleicheres gilt für das Phasenoffset, welches allerdings additiv verteilt wird.

Alternativ können der konstruktive Filter und das konstruktive Phasenoffset auch ohne vorherige Transformation einer konstruktiv evaluierten Zeitdomänen-Wellenform im Sinne einer direkten additiven Synthese angewandt werden. In diesem Fall wird auch der Filter additiv und nicht multiplikativ verteilt.

Die Verwendung in Echtzeit wird erreicht, indem dieser Evaluationsprozess in regelmäßigen Abständen (u.U. in der Samplerate) unter Berücksichtigung des aktuellen Zustandes der Kontrollsignale und der auszugebenden Tonhöhe wiederholt wird. Eine Bandlimitierung der auszugebenden Tonhöhe erfolgt automatisch, wenn das Spektrum, welches bei zunehmender Tonhöhe aus weniger Teiltönen besteht, durch zunehmendes "zero-padding" durch die Rücktransformation effektiv zunehmenden "überabgetastet" wird. Tonhöhenveränderungen zwischen den Aktualisierungszyklen fallen nur bei Audioraten-Modulation der Tonhöhe ins Gewicht und können dabei Artefakte erzeugen. Um diese zu minimieren kann, wenn notwendig, die Tonhöhenveränderungsgeschwindigkeit mittels beispielsweise eines Tiefpassfilters reduziert werden.

Die näherungsweise Vorgabe der Wellenform durch die Kontrollpunkte kann dabei bevorzugt erfolgen, indem die Wellenform durch Interpolation der Kontrollpunkte (d. h. Ermittlung derjenigen Wellenform, die unter Einhaltung eventuell vorgegebener Randbedingungen die Kontrollpunkte durchläuft) oder Approximation der Kontrollpunkte (d. h. Ermittlung derjenigen Wellenform, die unter Einhaltung eines vorgegebenen Optimierungskriteriums möglichst nah an den einzelnen Kontrollpunkten vorbeiläuft) bestimmt wird. Bevorzugt werden zur Ermittlung des Verlaufs zwischen Kontrollpunkten Polynom-basierte Interpolation, Bézier-Kurven, b-splines oder NURBS verwendet, wobei vorzugsweise die Rahmenbedingungen des Interpolationsverfahrens bei einer Veränderung der Kontrollpunkte und/oder ihrer Attribute angepasst werden.

Besonders bevorzugt wird die Wellenform segmentweise durch Linearkombination aus Basisfunktionen zusammengesetzt, wobei jeweils zwei benachbarte Kontrollpunkte die Ränder und damit die Randbedingungen für jeweils ein Segment vorgeben. Vorteilhafterweise wird dabei die Wellenform aus einer Anzahl von innerhalb einer Periodenphase - oder, falls die Bearbeitung in der Frequenzdomäne erfolgt, innerhalb eines Frequenzbandes - aufeinanderfolgenden, jeweils durch eine segmentspezifische Linearkombination aus einer Anzahl von Basisfunktionen definierten Wellensegmenten zusammengesetzt, wobei die Wellensegmente an ihren Segmenträndern über jeweils einen der Kontrollpunkte mit dem jeweils benachbarten Wellensegment verbunden sind, und wobei - im Falle der Interpolation - für jedes Wellensegment diejenigen Linearkoeffizienten ermittelt werden, mit denen das jeweilige Wellensegment an seinen Segmenträndern im Rahmen des dortigen Kontrollpunkts jeweils vorgebbare, veränderbare Amplituden- bzw. Magnituden- bzw. Phasenrandwerte aufweist, und wobei während der wiederkehrenden Berechnung der Werte jeweils aktualisierte Linearkoeffizienten für das jeweilige Wellensegment ermittelt und für die Berechnung der Werte zugrundegelegt werden.

Die Wellenform wird somit segmentweise aus einer Anzahl von zeitlich aufeinanderfolgenden Wellensegmenten zusammengesetzt, wobei innerhalb jedes Wellensegments die entsprechende "Teilwellenform" konstruktiv oder additiv durch lineare Überlagerung einer Anzahl von Basis-Wellenfunktionen erzeugt wird. Unter Rückgriff auf standardisierte, vorzugsweise in einer Bibliothek oder dergleichen hinterlegte Sätze von Basis-Wellenfunktionen wie beispielsweise die besonders bevorzugt vorgesehenen kubischen Polynome, Bernstein-Polynome, b-spline-Basisfunktionen oder dergleichen, kann das jeweilige Segment somit entweder anhand der bei der konstruktiven Überlagerung der Basisfunktion verwendeten Linearkoeffizienten oder anhand der konstruktiven Überlagerungen von Basisfunktion- und Kontrollpunkt-Produkten im Fall der Approximation eindeutig definiert und bestimmt werden. Damit kann die Beschreibung und Definition auch vergleichsweise unkonventioneller oder komplexer Wellenformen unter Rückgriff auf eine begrenzte Anzahl von Parametern erfolgen, und die Erzeugung und damit auch spätere Modulation oder Modifikation der Wellenform durch Editierung dieser Parametersätze wird ermöglicht. Gerade durch ein derartiges, in der Art einer "konstruktiven Synthese" ausgestaltetes Konzept ist insbesondere auch die Variation der Wellenform in Echtzeit möglich, so dass neue kreative Spielräume für den Benutzer geschaffen werden.

Die Linearkoeffizienten der für die konstruktive Überlagerung verwendeten Basisfunktionen werden besonders bevorzugt derart gewählt, dass im jeweiligen Wellensegment eine gewünschte (Ausgangs-)Teilwelle weitgehend exakt oder zumindest näherungsweise approximiert wiedergegeben wird. Die Ausgangs-Teilwelle, die von einem Benutzer spezifiziert oder vorgegeben oder auch aus in einer Bibliothek hinterlegten Wellenformen ausgewählt werden kann, wird somit in eine Superposition aus den Basisfunktionen zerlegt.

Im Falle der Interpolation werden die Linearkoeffizienten bevorzugt derart gewählt, dass die Wellenform in ihrer Amplitude im jeweiligen Segment an dessen Segmenträndern vorgebbare Amplitudenrandwerte annimmt. Durch eine vom Nutzer vorgenommene Veränderung dieser Amplitudenrandwerte kann somit eine Veränderung der Teilwellenform im jeweiligen Segment vorgenommen werden, da diese durch die über die Amplitudenrandwerte vorgebbaren Randbedingungen definiert ist.

Eine besonders bevorzugte, noch weiter führende Möglichkeit zur Einflussnahme auf die Veränderung der Wellenform durch den Benutzer ist erreichbar, indem in vorteilhafter Weiterbildung die Linearkoeffizienten für jedes Wellensegment derart gewählt werden, dass das jeweilige Wellensegment an seinen Segmenträndern jeweils eine vorgebbare, veränderbare Randsteigung aufweist. Damit werden als Randbedingungen für die Zerlegung der Teilwellenform des jeweiligen Segments in die Basisfunktionen nicht nur die Amplitudenwerte an den Segmenträndern, sondern auch deren Randsteigungen vorgegeben. Durch Modifikation dieser Parameter kann der Benutzer mit besonders einfach gehaltener Handhabung auch vergleichsweise komplexe Sound- oder Musikeffekte erzeugen. Bei einem stetigen Übergang der Wellenform zwischen zwei benachbarten Segmenten, also wenn der ausgangsseitige Amplitudenwert ohne Sprung in den eingangsseitigen Amplitudenwert des Nachbarsegments übergeht, kann dies auch vereinfacht zur Editierung durch den Benutzer zur Verfügung gestellt werden, indem als veränderbarer Parameter der Winkel zwischen den beiden am Segmentrand aufeinandertreffenden Steigungen bereitgestellt wird.

Im Falle der Approximation werden die Linearkoeffizienten der Basisfunktionen vorteilhafterweise durch einen Knotenvektor vorgegeben, wobei bei einem nichtveränderlichen Knotenvektor auch die Basisfunktionen nicht veränderlich sind. Die Kontrollpunkte nehmen Einfluss auf den Verlauf des Wellensegments, indem sie überlappend mit den Basisfunktionen gewichtet werden. Die Approximation garantiert gewisse Eigenschaften, sowie Kontinuitätsgrad der resultierenden Wellenform. Durch Gewichtung der Kontrollpunkte und nicht-lineare Verteilung des Knotenvektors können auch Diskontinuitäten spezifiziert werden. Diese Parameter können als Attribute dem Kontrollpunkt hinzugefügt werden und sind dadurch nach dem konstruktiven Ansatz durch Kontrollsignale veränderlich. Je nach Anwendungszweck kann diese Vorgehensweise Vorteile bieten. Für punktweise echtzeit-Evaluation ist dieser Ansatz allerdings ungeeignet, da der Kurvenverlauf nicht als Funktion zu einem Periodenphasen bzw. Frequenz-Wert sondern als Funktion eines weiteren unabhängig parametrisierten Wertes t definiert ist. Für Echtzeit-Evaluation von kompletten Periodenphasen oder Frequenzbändern kann dieser Ansatz allerdings hinzugezogen werden. Hierbei werden die Kontrollsignale, welche die Kontrollpunkte und dessen Attribute verändern, immer zum Zeitpunkt der nächsten Evaluation der kompletten Wellenform ausgelesen, was in einer Zeit-Granulation der Kontrollsignale resultiert. Mittels modernen Computern kann diese Zeit-Granulation allerdings sehr gering gehalten werden und zusätzlich durch Interpolation der resultierenden Wellenformen verwischt werden, so dass praktisch nur in Extremfällen ein Unterschied zur direkten punkteweisen Interpolation merkbar ist.

Aus Sicht der konstruktiven Synthese sind beide Ansätze auf gleiche Weise durchführbar und stellen lediglich zwei verschiedene Vorgehensweise dar, anhand welcher die Werte zwischen den Kontrollpunkten ermittelt werden können.

Als Basisfunktionen zur konstruktiven Erzeugung der Wellenform-Segmente können bevorzugt Funktionensätze wie beispielsweise Bézier-Funktionen, B-Splines, NURBS oder dergleichen vorgesehen sein. In all diesen Ansätzen werden als Basisfunktionen Polynom-basierte Funktionen verwendet; es handelt sich somit bevorzugt um eine Polynomial-Zerlegung der Wellenformsegmente. In ganz besonders bevorzugter Weiterbildung werden dabei als Basisfunktionen Polynome dritten Grades oder kubische Polynome verwendet. Diese haben den ganz besonderen Vorteil, dass damit innerhalb der jeweiligen Segmente eine vergleichsweise gute Approximation gewünschter funktionaler Verläufe selbst mit einer besonders geringen Anzahl an Linearkoeffizienten darstellbar ist. Zudem kann durch eine Ausrichtung auf Polynome dritten Grades oder kubische Polynome auf besonders einfache Weise ein funktionales Verhalten generiert werden, für das lediglich auf die genannten Randbedingungen des jeweiligen Segments (Amplitudenrandwerte, Randsteigungen im Fall der Interpolation oder ein Kontinuitätsmaß im Fall der Approximation) ohne das Erfordernis weiterer Parametrierung zurückgegriffen werden muss.

Vorteilhafterweise wird die Wellenform aus einer Anzahl von innerhalb einer Periodenphase bzw. eines Frequenzbandes aufeinanderfolgenden, jeweils durch eine segmentspezifische Linearkombination aus einer Anzahl von Basisfunktionen und - im Falle der Approximation - Kontrollpunkten definierten Wellensegmenten zusammengesetzt, wobei die Wellensegmente an ihren Segmenträndern in der Nähe von jeweils einem der Kontrollpunkte mit dem jeweils benachbarten Wellensegment verbunden sind, und wobei während der wiederkehrenden Berechnung der Werte jeweils die Linearkombination der aktuellen Kontrollpunkte mit den zugewiesenen Basisfunktionen - bzw. im Falle der Interpolation die Linearkombination der aus den aktuellen Kontrollpunkten abgeleiteten Linearkoeffizienten - zugrundegelegt wird

Um eine besonders benutzerfreundliche, vorzugsweise auch echtzeittaugliche Modifikation der Wellenform zu ermöglichen und damit besonders große Spielräume für musikalische Kreativität zu eröffnen, ist für die Modifikation der Wellenform und damit auch für die Erzeugung des digitalen Audiosignals besonders bevorzugt ein graphisches Benutzer-Interface vorgesehen. Die wie vorstehend erläutert ausgestaltete "konstruktive Synthese" macht nämlich insbesondere, indem in besonders bevorzugter Ausgestaltung das Resultat, also die Wellenform, auf einem geeigneten Anzeigemittel wie beispielsweise einem Bildschirm oder Display dargestellt wird, die Wellenform und die Effekte ihrer Modifikation für den Nutzer transparent, weil der Nutzer, ohne den Umweg über Algorithmen, direkt die resultierende Wellenform und deren zeitliche Veränderung spezifiziert. Hierbei werden die durch Algorithmen gegebenen Begrenzungen der möglichen resultierenden Wellenformen aufgehoben. Das Ergebnis ist ein Exemplar aus dem Universum aller denkbaren, durch die genutzten Basisfunktionen abbildbaren Wellenformen.

Zweckmäßigerweise wird dabei ein zugeordnetes Eingabegerät bereitgestellt, über das die Kontrollpunkte und deren Attribute veränderbar sind. In der Art von so genannten "Anfasspunkten" kann der Benutzer somit direkt auf die Amplitudenwerte in den Segment-Randbereichen und auf deren Steigungen oder ggf. auch auf andere Attribute der Kontrollpunkte zugreifen. Alternativ oder zusätzlich werden besonders bevorzugt die Amplitudenrandwerte und/oder die Randsteigungen bzw. die Parameter und Attribute der Kontrollpunkte entsprechend einer in einer Speichereinheit hinterlegten Modulationsfunktion zeitlich verändert. Damit kann vom Benutzer die zeitliche Entwicklung vorgegeben werden, mit der die Wellenform und/oder ihre Segmente ihren Zustand verändern.

In weiterer vorteilhafter Ausgestaltung wird die Modulationsfunktion dabei ihrerseits durch Nutzung von wiederkehrend errechneten Amplitudenwerten einer Wellenform erzeugt, die durch einen periodenphasen- oder frequenzabhängigen, durch Approximation oder Interpolation zwischen einer Anzahl von durch Amplituden-Periodenphasen- bzw. Amplituden-Frequenz-Wertepaaren gebildeten Kontrollpunkten gebildeten Amplitudenverlauf über ein vorgegebenes Intervall bestimmt ist, wobei die Kontrollpunkte in ihren Parameterwerten und/oder sonstigen Attributen durch jeweils zugeordnete Kontrollsignale veränderbar sind, und wobei für die Errechnung der Amplitudenwerte die Interpolation oder Approximation der durch die aktuell vorliegenden Kontrollsignale bestimmten Kontrollpunkte zugrundegelegt wird. Mit anderen Worten wird vorzugsweise das Konzept der konstruktiven Synthese auch auf die Modulationsfunktion an sich angewendet.

Vorteilhafterweise werden im Falle der Interpolation nach einer Veränderung eines Randwerts und/oder einer Randsteigung die Linearkoeffizienten für das von diesem begrenzte Wellensegment neu berechnet. Dies ist insbesondere bei der bevorzugten Nutzung von kubischen Polynomen oder Polynomen dritten Grades als Basisfunktionen vorteilhaft, da diese durch die Parameter "Randwert" und "Randsteigung" eindeutig definiert werden können. Bei der Verwendung von Polynomen höheren als des dritten Grades können hingegen auch Koeffizienten verändert werden, ohne dass die Randsteigung und/oder der Amplitudenrandwert beeinflusst werden. In diesem Fall stehen weitere Parameter zur Beschreibung und Definition des Wellensegments zur Verfügung, beispielsweise die Kurvenkrümmung am Segmentrand.

Im Falle der Approximation werden die Rahmenbedingungen vorteilhafterweise so gewählt, das der Kurvenverlauf zwingend einen vorgegebenen Segmentübergreifenden Kontinuitätsgrad erhält und eine Veränderung der Kontrollpunkte somit eine Veränderung der Kurve unter Einbehaltung dieses Kontinuitätsgrads mit sich zieht. Weitere Attribute hierbei können z.B. eine Gewichtung einzelner Kontrollpunkte beschreiben, mit welchen der Kontinuitätsgrad der Kurve in der Nähe der entsprechenden Kontrollpunkte beeinflusst werden kann, bis zu dem Extrem, an welchem die Kurve, ähnlich wie bei der Interpolation, faktisch durch die Kontrollpunkte hindurch geht. In allen Fällen werden nach Veränderung eines Kontrollpunktes oder von dessen Attributen zumindest die von diesem Kontrollpunkt beeinflussten Wellensegmente neu evaluiert.

Die Anzahl der Segmente, in die die Wellenform aufgeteilt wird, wird vorzugsweise bedarfsgerecht ausgewählt. Insbesondere kann dabei direkt beim Bearbeiten oder Editieren der Wellenform die Anzahl der Segmente durch Einfügen oder Eliminieren von Segmentgrenzen oder Kontrollpunkten verändert werden. Außerdem können insbesondere auch diejenigen Abschnitte der Wellenform zu einem gemeinsamen Segment zusammengefasst werden, in denen einheitliche oder gemeinsame Veränderungen oder Modifikationen durch den Benutzer vorgesehen sind. Vorteilhafterweise ist die Anzahl der Segmente ebenfalls ein vom Benutzer vorgebbarer und/oder durch den Nutzer veränderbarer Parameter.

Da das Endergebnis auch als Wertestrom ausgegeben wird, kann dessen Weiterverarbeitung - auf Wunsch - auch auf konventionelle Weise, z.B. mit konvolutionsbasierten Verfahren, erfolgen. Viele dieser konventionellen Prozesse können allerdings auch direkt und explizit in der konstruktiven Synthese spezifiziert werden. Deswegen ist die Möglichkeit der konventionellen Weiterverarbeitung als Zugeständnis an Nutzergewohnheiten und nicht als technische Notwendigkeit zu verstehen.

Die "konstruktive Synthese" beschreibt ihrem Grunde nach die Wellenform als ein System, welches grundsätzlich jede Form annehmen kann. Anders als bei algorithmischen Vorgehensweisen wird die Wellenform durch die Superposition aus Basisfunktionen anhand der Linearkoeffizienten und Kontrollpunkten eindeutig und explizit definiert. Ein besonderer Vorteil ist, dass das Ergebnis ohne die Einschränkungen des Algorithmus beliebig veränderbar ist. Es können Effekte, wie z.B. ein Filter auf einer Ausgangswelle, direkt "konstruiert" und auf ungewöhnliche Weise verändert werden.

Das beschriebene Verfahren der "konstruktiven Synthese" erstellt im Ergebnis jede erdenkliche Wellenform mit Hilfe von stückweisen Basisfunktionen, vorzugsweise kubischen Polynomen, oder anderen Basisfunktionen, also ähnlichen mathematischen Konstrukten, die über veränderbare Kontroll- oder "Anfasspunkte" miteinander verknüpft sind. Diese Polynome oder Basisfunktionen sind in der Lage, ggf. unter Hinzunahme von Rauschsignalen für die meisten typischen Audiosignale ausreichend präzise Approximationen zu liefern, die effizient zu berechnen sind.

Eine zeitliche Veränderung der Konstruktion und damit der resultierenden Wellenform kann erreicht werden, indem die Kontroll- oder Anfasspunkte über die Zeit verändert werden. Bei kubischer Polynomialinterpolation umfassen die Bewegungsmöglichkeiten insbesondere das Verschieben der Kontrollpunkte auf der x-(= Zeit/Frequenz-) und y- (=Amplituden/Magnituden/Phasen-) Achse und das Verändern des Ein- und Ausfallwinkels der Kurve, welche durch den jeweiligen Kontrollpunkt verläuft. Im musikalischen Kontext ist es vorteilhaft, den Ein- und Ausfallwinkel im gleichen Verhältnis spezifizieren zu können (durch - bildlich gesehen - eine Rotation des Kontrollpunkts), um keine ungewünschten Diskontinuitäten am Kontrollpunkt einzubringen. Bei gewünschten Diskontinuitäten kann am jeweiligen Kontrollpunkt zusätzlich ein gewünschter Winkel spezifiziert werden. Bei kubischer rationaler b-spline-Approximation umfassen die Bewegungsmöglichkeiten, ähnlich wie bei der kubischen Polynomialinterpolation, das Verschieben der Kontrollpunkte und das Verändern der Gewichtung der Kontrollpunkte. Im musikalischen Kontext ist die bei gleichmäßiger Gewichtung garantierte C2-Kontinuität eine wünschenswerte Eigenschaft, wobei gezielt die Kontinuität in der Nähe eines Kontrollpunktes durch Gewichtung bis zur nahen Diskontinuität variiert werden kann.

Durch die Konstruktion von Wellenformen anhand von stückweisen Polynomen (oder anderen Basisfunktionen) und die zeitliche Veränderung von deren Kontrollpunkten kann der Nutzer also, ohne den Umweg über Algorithmen und Parameter zu nehmen, die von ihm gewünschte resultierende Wellenform direkt definieren.

Auf der Grundlage der konstruktiven Synthese nach dem vorstehend erläuterten Konzept können folgende weitere als besonders vorteilhaft angesehene Ausgestaltungen in beliebiger Kombination miteinander vorgesehen sein:

### - Synthese konstruktiver Komponenten

Eine komplexe Wellenform kann mitunter eine komplizierte Struktur an Kontrollpunkten und/oder deren Veränderungen benötigen. Die Aufsplittung der gewünschten Wellenform in einzelne Komponenten, welche konstruktiv erzeugt und später addiert werden, erlaubt es eine solche Struktur zu vereinfachen.

### - Konstruktive Modulatoren

Eine konstruktive Wellenform kann dazu benutzt werden um ihre eigenen Kontrollpunkte und/oder Attribute, oder die einer anderen konstruktiven Wellenform, zu verändern.

### - Konstruktive Prozessoren

Eine konstruktive und veränderbare Wellenform kann dazu benutzt werden, um Eingangswerte auf Ausgangswerte abzubilden, wie z.B. in einem Waveshaper. Des Weiteren kann eine konstruktive Wellenform auch als veränderbarer Kernel einer Konvolution benutzt werden etc.

### - Konstruktives Sampling

Ein als Wertestrom vorliegendes Signal kann durch (Auto-)Vektorisierung in eine Kontrollpunkt-basierte Form umgewandelt werden, welche in einer Approximation des Signals resultiert. Im Unterschied zum konventionellen Sampling wird im konstruktiven Sampling das Ergebnis in Form von Basisfunktionen und deren Kontrollpukten explizit bereitgestellt, welche dann ihrerseits der weiteren Veränderung und Anpassung unterzogen werden können.

### - Spektrale Konstruktive Synthese

Die Wellenformen, welche in der konstruktiven Synthese erstellt werden, können direkt in der Zeitdomäne als Signal ausgegeben werden. Alternativ können diese Wellenformen auch als Signale in der Frequenzdomäne interpretiert werden. Durch Fourier Transformation oder additive Synthese kann dieses Signal wieder in die Zeitdomäne umgewandelt werden. Hierbei bietet sich auch an, eine konstruktive Wellenform skalierend auf ein bestehendes Magnitudenspektrum anzuwenden. Hierdurch wird die Funktionalität eines Filters gegeben. Ähnliches gilt auch für das Phasenoffset.

Bei der apparativen Umsetzung des genannten Verfahrens kommt besonders bevorzugt eine Benutzeroberfläche zum Einsatz, welche es erlaubt in verschiedenen Schichten zu arbeiten. Diese Schichten sind vorteilhaft eine direkte Anwendung der oben erläuterten Synthese konstruktiver Komponenten.
- Die tiefste Schicht stellt hierbei die konstruktive Erstellung von Wellenelementen dar. Diese bestehen bevorzugt aus einer "konstruktiv synthetisierten" Wellenform wie oben beschrieben, die vorzugsweise aus stückweisen Polynomialfunktionen zusammengesetzt wird. Solche Wellenelemente können Bestandteil einer Wellenform sein oder eigenständig als Waveshaper, Steuersignalshaper, Spektralfilter, Spektralphasenoffset oder Konvolutions-Kernel fungieren.
- Die nächst höhere Schicht stellt Komponenten dar, welche konstruktive Wellenelemente zusammen mit bestimmten Parametern und Interaktionsmöglichkeiten kapseln.
- Die nächst höhere Schicht stellt Wellenformen dar, welche aus mehreren zusammengemischten Komponenten bestehen. Diese Komponenten stellen, wie vorstehend beschrieben, bevorzugt in der Art standardisierter Bestandteile Wellenelemente in in eine Superposition aus den Basisfunktionen zerlegter Form dar, aus denen auf besonders einfache Weise komplexere Wellenformen zusammengesetzt werden können. Diese Wellenformen werden als Oszillator zur Generierung des Audiosignals und als Modulator zur Generierung von Kontrollsignalen genutzt. Die Parameter der Komponenten und die Kontrollpunkte der Wellenelemente können von Kontrollsignalen und von externen Steuersignalen beeinflusst werden.

Die Wellenelemente sowie sämtliche vorgenannten Parameter können pro Kanal separat spezifiziert werden. Kontrollpunkte können eingefügt, entfernt, verschoben, rotiert, gewinkelt oder in sonstigen Parametern oder Attributen verändert werden.

Die Flexibilität in der Erstellung der Wellenformen und die Möglichkeit, sämtliche Kontrollpunkte und Parameter der Wellenelemente mit Hilfe der gleichen oder anderer Wellenformen zu modulieren, erlaubt es, Resultate wie z.B. eine Sägezahn-Wellenform mit einem resonanten Tiefpass-Filter-Sweep direkt als Ergebniswellenform vorzulegen. Der Vorteil besteht insbesondere darin, dass dieses konstruierte Ergebnis und die zu seiner Erzeugung verwendeten Parameter explizit verfügbar und damit komplett veränderbar sind. Somit ist eine weiterführende Bearbeitung und Modifikation der Ergebniswellenform auf eine bisher nicht realisierbare Weise ermöglicht.

Da der Prozess der konstruktiven Synthese beliebige nicht bandlimitierte Ergebnisse erzeugen kann, selbst wenn die Ausgangswellenform bandlimitiert ist, wird vorteilhafterweise, je nach Signalfluss, internes Oversampling der Oszillatoren oder wahlweise des gesamten Systems und/oder spektrale Bandlimitierung mittels Fourier-Transformation der Wellenformen auf Basis der auszugebenden Tonhöhe genutzt. Hiermit werden die Aliasing Effekte, abhängig von der Oversampling-Rate, attenuiert oder im Falle der Fourier- Transformation je nach weiterem Tonhöhenverlauf vollständig oder fast vollständig eliminiert. Bezüglich des Oversampling zeigt sich in der Praxis eine Oversampling-Rate von 8x ausreichend für gute Ergebnisse für die meisten Signale, wobei hier eine Erhöhung der Oversampling-Rate (und dabei Verbesserung des Ergebnisses insbesondere bei sehr hohen Frequenzen) nur von der Rechenleistung abhängt.

Eine besonders interessante und bevorzugte Weiterentwicklung des Konzepts der "konstruktiven Synthese" besteht im so genannten "konstruktiven Sampling". Ausgehend vom Verfahren der Erzeugung von sich verändernden Wellenformen durch veränderbare Konrtollpunkt-basierte Interpolation/Approximation kann nämlich vorgesehen sein, vom Ergebnis her rückwärts zu gehen. In diesem Fall wäre ein automatisches Abbild einer schon bestehenden, sich zeitlich verändernden Wellenform als Approximation durch Algorithmen herzuleiten.

Die ermittelten Kontrollpunkte werden anschließend bevorzugt in einer Anzeigeeinheit oder einem Display dargestellt und können von dort aus regulär weiterbearbeitet werden. Das bedeutet, dass in einer ersten Phase die automatisch erstellten Kontrollpunkte überarbeitet werden können bzw. der zugrundeliegende (Auto-) Vektorisierungsalgorithmus re-parametriert werden kann, um das gemessene Ergebnis möglichst präzise zu reproduzieren. Darüber hinaus, und das ist der eigentliche Vorteil im Vergleich zum konventionellen Sampling, lässt sich in nachfolgenden Phasen das Ergebnis gezielt verändern, um ausgehend vom gehörten Tonerlebnis neue Klangfarben zu erzeugen. Aus der Mischung von Sampling und konstruktiver Synthese ergibt sich somit ein neuartiges Werkzeug zum Sound-Design.

Eine weitere bevorzugte Weiterentwicklung ist die spektrale konstruktive Synthese. Dabei wird berücksichtigt, dass es verschiedene Möglichkeiten zur Interpretation der Wellenformen gibt. Die Zeitdomäne bildet die Wellenform analog zur Bewegung der Lautsprechermembran ab. Das heißt, sie zeigt den Ausschlag der Membran (negativ oder positiv) in Relation zur Zeit - diese Darstellung beschreibt das Aussehen der Wellenform. Hiermit kann man präzise Aussagen über Transienten, aber nur generelle Aussagen über die beinhalteten Frequenzen (Teiltöne) machen.

Alternativ kann man auch Signale in der Frequenzdomäne betrachten, welche das Signal in Teiltöne und dessen Amplituden aufsplittet. In der Frequenzdomäne kann man präzise Aussagen über die beinhalteten Teiltöne machen. Per DFT (Discrete Fourier Transform) oder additiver Synthese kann man aus der Frequenzdomäne ein Signal in die Zeitdomäne transformieren, welches dann wieder direkt die Lautsprechermembran steuern kann.

Im Falle der Konstruktiven Synthese kann man eine konstruktiv synthetisierte Wellenform nutzen, um Teiltöne einer DFT abzubilden. Je nach auszugebender Tonhöhe braucht die DFT eine Anzahl x an Magnituden- und Phasenwerten, wobei jeder Magnitudenwert eine Frequenz mit einem Vielfachen der auszugebenden Tonhöhe und jeder Phasenwert eine Phasenverschiebung (relativ zu 0 Grad eines Cosinus) repräsentiert. Da die konstruktive Wellenform in kontinuierlicher Form vorliegt, kann sie in beliebigen Abständen gesampelt werden, so dass somit jede Tonhöhe abbildbar ist, welche sich durch eine gerade Anzahl von Samples abbilden lässt. Für Tonhöhen, welche keine gerade Anzahl von Samples enthalten, wird dann vorzugsweise mit Oversampling, Interpolations- oder Fenster-Verfahren gearbeitet. Alternativ kann relativ zur gewünschten Tonhöhe die nächst höhere Zweier-Potenz-Anzahl an Samples berechnet werden, und somit kann ein optimierter Fast Fourier Transform (FFT) Algorithmus genutzt werden. In der Praxis zeigt sich generell, dass sich der Umweg über die FFT lohnt. Die Transformation in die Zeitdomäne wird dann mit einer durch, je nach auszugebender Tonhöhe zunehmend durch "zero-padding", hochaufgelöste FFT (bzw. DFT) durchgeführt. Dies hat den Effekt, dass die resultierenden Wellenformen für zunehmende Tonhöhen in zunehmend stark übersampelter Form vorliegen und somit das Auslesen ohne Aliasing-Effekte möglich ist.

Durch diese Vorgehensweise, also die konstruktive Synthese in der Frequenzdomäne, erhält der Nutzer ein konstruktives System, mit welchem die Verteilung von Teiltönen und dessen zeitlichen Veränderungen innerhalb eines Signals präzise spezifiziert werden kann. Dies kann situationsbedingt vorteilhaft gegenüber der Zeitdömänen-Representation sein, da der Nutzer mit einem Werkzeug arbeitet, welches die Wellenform aus musikalisch verständlichen Teiltönen zusammensetzt. Es können auch in besonders vorteilhafter Auslegung eine konstruktive Zeitdomänen-Wellenform per oben beschriebener FFT erst in die Frequenzdomäne transformiert werden und anschließend die resultierenden Magnituden und Phasen anhand weiterer konstruktiven Wellenformen vor der oben beschriebenen Rücktransformation modifiziert werden. Dies spiegelt dann die gängige Vorgehensweise beispielsweise eines subtraktiven Synthesizers wieder, bei welchem der Oszillator (Zeitdomänen-Wellenform) durch einen Filter (Frequenzdomänen-Wellenformen) modifiziert wird.

Eine ganz besonders bevorzugte und auch als eigenständig erfinderisch angesehene Ausgestaltung des genannten Konzepts ist die Erzeugung der Wellenform bzw. der Wellenformsegmente durch additive oder konstruktive Überlagerung einzelner Komponenten, die ihrerseits bevorzugt nach dem genannten Konzept der Erzeugung durch Linearkombination aus geeigneten Basisfunktionen erzeugt werden. Diese können in weiterer vorteilhafter Ausgestaltung zusätzlich mit Parametern bestückt werden, die es erlauben, einzelne Komponenten in Relation mit anderen Komponenten zu setzen. Bei einer derartigen komponentenbasierten Synthese werden die genannten Komponenten bevorzugt in der Art standardisierter Bestandteile oder Bausteine bereitgestellt, aus denen die Wellenformen zusammengesetzt werden können. Die Komponenten stellen somit ihrerseits Bausteine oder Wellenelemente für die Synthese der Wellenform dar und werden ihrerseits in der Art einer Superposition aus den Basisfunktionen zusammengesetzt. Die aus den Komponenten zusammengesetzten Wellenformen werden sodann bevorzugt als Oszillator zur Generierung des Audiosignals und als Modulator zur Generierung von Kontrollsignalen genutzt. Die genannten Komponenten werden zweckmäßigerweise so gewählt, dass mit Ihnen auf einfache Weise Ergebnisse geformt werden können, welche typischerweise in synthetisch erzeugten digitalen Audiosignalen vorkommen.

Nachfolgend werden die besonders bevorzugten Komponenten beschrieben, die in einer apparativen Umsetzung des erfindungsgemäßen Konzepts bevorzugt benutzt werden. Je nach Anwendungszweck können aber auch andere Komponenten, ggf. ergänzend, vorteilhaft sein. Bevorzugt kommen die unten folgenden Komponenten zum Einsatz, wobei jede signalgenerierende Komponente (bis auf die Rauschkomponente) eine unabhängige Frequenz, Phase und Amplitude hat. Die Frequenz ist hierbei immer relativ zu einer Grundfrequenz, welche durch ein Steuersignal vom Nutzer angegeben wird. Als Wellenelemente der Komponenten werden besonders bevorzugt für einen erleichterten Zugriff bereitgehalten (vorzugsweise in der Art einer Bibliothek):

### 1. eine Oszillatorkomponente

Die Oszillatorkomponente ist als sich veränderndes konstruktives Wellenelement gedacht, welches als grundsätzlicher Oszillator angesehen werden kann. Neben den Parametern der Kontrollpunkte und deren Attribute gibt es einen durch Kontrollsignale veränderbaren Frequenzoffset, Phasenoffset und Amplituden-Parameter. Das Frequenzoffset ist hierbei relativ zur auszugebenden Grundfrequenz zu sehen. Typischerweise kommen bei der Erzeugung eines komplexen Tons mehrere solcher Komponenten vor.

### 2. eine Verschiebungskomponente

Diese Komponente besteht vorzugsweise ihrerseits aus einer konstruktiven Wellenform, welche allerdings eine von der Phase der Grundfrequenz abhängige Frequenzveränderung einer oder mehrerer anderer Oszillator- oder Treppenkomponenten (Zielwellenelemente) angibt. Ein Frequenzmultiplikator, welcher abhängig von der Grundfrequenz die Frequenz der Zielwellenform multipliziert, erlaubt es das sich wiederholende Zielwellenelement sich über die Zeit longitudinal verändern zu lassen. Im Ergebnis ist dieser Prozess ähnlich einer Frequenz-Modulation. Ein Sweep des Frequenzmultiplikator erlaubt es Phasensynchronisationseffekte zu realisieren. Da diese Frequenzveränderungen bei der konstruktiven Wellenformerzeugung zum Einsatz kommen, sind jegliche dieser Effekte bandlimitiert, sofern der Ansatz der Fourier Transformation, wie zuvor beschrieben, verfolgt wird.

### 3. eine Hüllkurvenkomponente

Ähnlich wie die Verschiebungskomponenten besteht diese Komponente wiederum aus einer konstruktiven Wellenform, welche abhängig von der Phase der Grundfrequenz die Amplitude der Zielwellenkomponenten skaliert. Somit kann beispielsweise eine Hüllkurve erstellt werden, die eine zur Grundfrequenz phasensynchronisierte Frequenzmodulation des Zielwellenelements erlaubt, ohne dass Diskontinuitäten an den Rändern der Grundfrequenz entstehen.

### 4. eine Treppenkomponente

Im Gegensatz zur Oszillatorkomponente basiert dieses Grundwellenelement nicht auf einer konstruktiven Wellenform - sie wird durch einen Step-Editor spezifiziert, welcher es erlaubt, Formen mit harten Kanten effizient darzustellen. Zusätzlich zu Frequenzoffset-, Phasenoffset- und Amplitudenparametern besitzt sie einen variablen 1 -poligen Tiefpassfilter, mit welchem der Grad der Schärfe eingestellt werden kann, welche durch die harten Kanten in das Signal gebracht werden soll.

### 5. eine Rauschkomponente

Diese Komponente erzeugt weißes oder pinkes Rauschen und ergibt damit die Möglichkeit, ein Signal ohne Tonhöhe (ohne sich wiederholendes Muster) hinzuzumischen. Sie verfügt bevorzugt zusätzlich über eine Sample&Hold Funktionalität, welche es ermöglicht, neue Rauschwerte nur in bestimmten Zeitintervallen abzufragen. Das ist insbesondere in Hinsicht auf den Modulator-Kontext interessant. Zu guter Letzt besitzt diese Komponente auch einen 2-poligen Tiefpassfilter, mit welchem z.B. die Sample&Hold-Übergänge weicher gemacht werden können.

### 6. eine spektrale Filterkomponente

Diese Komponente besteht wiederum aus einer konstruktiven Wellenform, welche allerdings in der Frequenzdomäne angewandt wird. Neben den Kontrollpunktparametern und deren Attributen besitzt sie keine weiteren Parameter. Ähnlich wie die Verschiebungskomponente und die Hüllkurvenkomponente kann sie auf die Oszillatorkomponenten und die Treppenkomponenten angewandt werden. Die Zielwellenkomponenten werden zur Anwendung basierend auf der aktuell gewünschten Tonhöhe in die Frequenzdomäne transformiert, und die Filterkomponentenwellenform, welche vorzugsweise Tonhöhenunabhängig hochaufgelöst vorliegt, wird per vorzugsweise trapezoidaler Integration auf das resultierende Magnituden-spektrum multiplikativ verteilt.

### 7. eine spektrale Phasenverschiebungskomponente

Diese Komponente verhält sich analog zur spektralen Filterkomponente, mit dem Unterschied, dass deren Wellenform additiv auf das Phasenspektrum der Zielwellenform(en) verteilt wird.

### 8. eine Masterkomponente

Diese Komponente beinhaltet vorzugsweise einen Parameter zur Amplitudenskalierung und/oder einen Parameter zur Spezifikation des so genannten Clipping-Verhaltens des final zusammengemischten Signals.

Das Ergebnis der Komponenten-Summierung ist die Wellenform. Alternativ kann man auch den Wertestrom einzelner Komponenten multiplizieren, um eine Ring-Modulation zu erzeugen. Innerhalb der Komponenten der Wellenform kann das Ausgangssignal der einzelnen Komponenten wiederum genutzt werden, um die Kontrollpunkte und Parameter in den anderen Komponenten zu modulieren. Im Falle des Oszillators erfolgt diese Modulation vorzugsweise in Audioraten und ermöglicht gängige Verfahren wie FM, AM, auch zwischen den Komponenten, etc. Des Weiteren können die Phasen der Komponenten miteinander synchronisiert werden und ermöglichen so z.B. Phase Sync.

Ein derartiges komponentenbasiertes Synthesekonzept erlaubt darüber hinaus ein neuartiges, besonders vorteilhaftes und ebenfalls als eigenständig erfinderisch angesehenes Konzept zur Visualisierung von Audiosignalen, das nachfolgend näher erläutert wird.

Gängige Visualisierungsverfahren bauen auf der gehörten Ergebniswellenform auf, also auf dem Audio-Signal als Ganzes, wobei keine Differenzierung zwischen einzelnen Bestandteilen des Signalflusses vorgenommen werden kann. Gängige Visualisierungsverfahren erlauben in der Regel nur die Erkennung von Frequenzen, beispielsweise mit Hilfe der Fourier Transformation, sowie die Erkennung von Transienten. Eine Darstellung, die aus den einzelnen Bestandteilen des Signalflusses hergeleitet wird, erlaubt es hingegen, eine Visualisierung unter Berücksichtigung des zugrunde liegenden Signal-Flusses des erzeugten Tons zu "konstruieren". Durch Auswahl der entsprechenden Werteströme innerhalb des Signalflusses kann der Betrachter über das Auge auf gewisse innere Vorgänge des Tons aufmerksam gemacht werden. Somit kann z.B. ein gleichbleibender Audiostrom alleine durch den visuellen Reiz, welcher verschiedene Vorgänge in der Zusammensetzung des Audiostroms hervorhebt, für den Hörer/Betrachter abwechslungsreich gestaltet werden. Daraus resultiert ein genaueres Tonverständnis, welches sowohl im Kontext von Sound-Design als auch im Kontext von Sound-Erfahrung von Vorteil ist.

Ein solcher "Konstruktiver Visualisierer" ist nicht als externes und auf einen Audiostrom aufgesetztes Instrument zu verstehen, sondern als in den Audiostrom integriertes Werkzeug, welches "gelenktes Hören" erlaubt. Das ungeübte Ohr hört einen Ton weniger differenziert als ein geschultes, außerdem kann das Ohr auf gewisse Bereiche in einem Ton fokussieren. Durch den visuellen Reiz kann man nun auf Details im Ton aufmerksam machen und die Fokussierung aller Betrachter/Hörer auf ein gewisses Element "lenken".

Für eine solche Visualisierung ist besonders bevorzugt vorgesehen:
1. Die Möglichkeit auf einzelne Bestandteile innerhalb eines Signal-Flusses zuzugreifen.
2. Ein Verfahren, welches aus den abgegriffenen Signalflüssen ein zusammenhängendes visuelles oder anders sensomotorisch wahrnehmbares Ergebnis produziert.

Gängige Audio-Visualisierungsverfahren erlauben es nicht, auf einzelne Werteströme innerhalb des Signal-Flusses zuzugreifen. Als Wertestrom erhält man in der Regel nur das finale Signal. Dieses Signal wird dann benutzt, um es zu analysieren und die Erkenntnisse aus der Analyse auf geeignete Weise zu visualisieren. Da diese Analyse das Signal als Ganzes betrachtet, ist es nicht möglich, ein einzelnes Element, welches zur Konstruktion des Audiostroms genutzt wurde, zu extrahieren.

Der "Konstruktive Visualisierer" setzt die beiden oben genannten Punkte um. Zunächst werden einzelne Bestandteile innerhalb des Signal-Flusses abgegriffen, bevorzugt unter Rückgriff auf die bei der Synthese des Audiosignals verwendeten Interpolations- bzw. Approximierungsverfahren. Im zweiten, vorzugsweise vorgesehenen Schritt formt ein integriertes Visualisierungsverfahren eine komplexe, sich verändernde und farbig getönte Geometrie anhand der abgegriffenen Signalflüsse.

Bei der oben beschriebenen komponentenbasierten konstruktiven Synthese ist es möglich, einzelne Bestandteile des Signal-Flusses an beliebigen Komponenten abzugreifen oder anhand der ihnen zugeordneten Kontrollpunkte zu rekonstruieren. Diese Komponenten enthalten zusätzliche Informationen wie die Frequenz und die Phase der ausgehenden Werteströme. Sie bilden die Basis für die Realisierung der ausdruckstarken Visualisierung, welche nachfolgend beschrieben wird.

Generell können einzelne Bestandteile des Signal-Flusses, soweit durch ein Interface zur Verfügung gestellt, in jedem System abgegriffen werden. Durch die komponentenbasierte konstruktive Synthese ist allerdings der besondere Vorteil gegeben, dass die für die Erzeugung der einzelnen Komponenten für die jeweiligen Wellensegmente erforderlichen Parameter, nämlich die Kontrollpunkte und deren Attribute und ggf. die weiteren Parameter der Komponenten, vorliegen und/oder archiviert sind, so dass das Ergebnis der Synthese und dessen zeitlicher Verlauf auf der Basis des aktuell vorliegenden Kontrollsignalstandes voll durchdefiniert sind. Somit kann neben dem gehörten Ergebnis auch eine Projektion des noch zu hörendem Ergebnisses, welches sich zu jeder Zeit anhand des aktuellen Modulationsstand anpasst, visualisiert werden. Bei herkömmlichen, beispielsweise konvolutionsbasierten Verfahren ist dies nicht möglich, da ein zukünftiger Schritt von dem vorherigen Input abhängig ist und somit nicht vorausgesagt werden kann.

Eine besonders bevorzugte Möglichkeit, die Werteströme ausgewählter Bestandteile innerhalb des Signalflusses zu visualisieren, wird im Folgenden aufgeführt. Diese bevorzugte Visualisierung setzt sich insbesondere als Ziel, eine einheitliche und sich zeitlich verändernde und färbende Geometrie aus den abgegegriffenen und/oder projizierten Signalen der Komponenten zu realisieren. Für die Durchführung der Visualisierung wird dabei vorteilhafterweise wie folgt vorgegangen:

Als Ausgangspunkte dienen ein dreidimensionalen Raum und eine definierbare Menge an Vertexen. Jedes Vertex hat eine X-, Y- und Z-Koordinate (Dimensionen) und ist mit einem rot, grün und blau Wert assoziiert (Farbkanäle).

Für jede Dimension und für jeden Farbkanal können anhand der vorliegenden Parameter Signale aus dem Signal-Fluss abgegriffen oder ermittelt werden, welche die Werte der ausgewählten Dimension oder des Farbkanals bestimmen. Anstelle eines abgegriffenen oder projizierten Signals kann wahlweise dafür auch ein linearer Verlauf oder ein konstanter Wert vorgegeben werden. Hiermit hat das Mesh, welches anhand der Vertexe erzeugt wird, die theoretische Möglichkeit, jegliche Art von dreidimensionaler Form und Färbung anzunehmen. Die einzelnen Dimensionen/Farbkanäle können unabhängig voneinander skaliert und das komplette Mesh im dreidimensionalen Raum um jede Achse rotiert und verschoben werden. Diese Skalierung, Rotation und Verschiebung kann auch über Kontrollsignale oder Steuersignale zeitlich verändert werden.

Bevorzugtes Ziel ist, die Veränderung der abgegriffenen und/oder projizierten Werteströme über die Zeit, unabhängig von deren Grundfrequenzen, zu visualisieren, damit mit einer ganzen Periode in einem Schritt gearbeitet werden kann und somit eine Ermittlung unabhängig von der Frequenz möglich ist. Hierzu wird bevorzugt die Information der Frequenz des Signals in den Komponenten zur Verfügung gestellt. Alternativ, insbesondere für den Fall, dass die Frequenzinformation nicht explizit vorliegt, kann sie auch analytisch ermittelt werden.

Um des Weiteren zum momentan Zustand auch die Möglichkeit zu bieten, vergangene und/oder zukünftige Werteströme gleichzeitig zu visualisieren, wird vorteilhafterweise für jede Dimension und für jeden Farbkanal ein zweidimensionaler Puffer benutzt - eine Dimension für die Periode des Wertestroms und die zweite Dimension für die Zeit.

Das Mapping des abgegriffenen Signals auf einen Dimensionen/Farbkanal-Puffern kann dabei auf folgende Arten erfolgen:
1. Waterfall running
   Hierbei wird das abgegriffene Signal in die erste Reihe des Puffers geschrieben. Alle anderen Reihen werden nach hinten verschoben und die letze Reihe entfällt. Das kann effizient in Form eines zirkulären Puffers realisiert werden.
2. Waterfall stationary
   Hierbei wird das abgegriffene Signal in die n-te Reihe des Puffers geschrieben, wobei n jedes Mal hochgezählt wird. Falls n die Anzahl der Reihen überschreitet, wird es wieder auf null gesetzt.
3. 2D Interpolation
   Hierbei wird für jede Dimension des Puffers ein eigenes Signal abgegriffen und die Werte werden durch bilineare Interpolation erzeugt.

Um das Mapping von abgegriffenen Signalen auf die einzelnen Dimensionen/Farbkanäle zu realisieren, werden bevorzugt Vertex- und Fragment-Shader genutzt, welche von dem OpenGL-Standard zur Verfügung gestellt werden. Vertex und Fragment Shader können auf zweidimensionale Datenquellen (Texturen) zugreifen. Diese Möglichkeit wird genutzt, um die Geometrie zu erstellen. Für jede Dimension und für jeden Farbkanal wird eine dedizierte Textur erstellt. Jede Textur hat die gleiche Größe (#x-Werte * #y-Werte) und diese bestimmt auch die Anzahl der verfügbaren Vertexe. Die Texturen werden so über die Vertexe gemappt, dass jedes Texel (ein Punkt in der Textur) ein Vertex identifiziert. Der Vertex-Shader kann jetzt für jedes Vertex eine Position anhand des entsprechenden Texels aus der Textur der jeweiligen Dimension auslesen. Gleiches gilt für den Fragment-Shader, wobei dieser die Flächen zwischen den Vertexen mit Farbwerten ausfüllt, welche mittels Interpolation der Farbwerte der Texel aus den umgebenden Vertexen hergeleitet werden.

Somit ist die Möglichkeit gegeben, anhand zweidimensionaler Texturen, jede erdenkliche dreidimensionale Form und Färbung zu generieren.

Generell kann folgendes über die Dimensionen gesagt werden:
- Wenn alle Dimensionen konstant sind, resultiert ein Punkt.
- Wenn zwei Dimensionen konstant sind kann eine Linie resultieren.
- Wenn eine Dimension konstant und eine linear ist, können x-y Graphen generiert werden.
- Wenn eine Dimension konstant ist, können beliebige Linien/Kurven/Kreise gezeichnet werden.
- Wenn zwei Dimensionen linear sind, können Höhenfelder/Topographien generiert werden.
- Wenn eine Dimension linear ist, können z.B. schlauchartige Gebilde generiert werden.
- Wenn keine Dimension konstant oder linear ist, können z.B. gekrümmte schlauchartige Gebilde (Donuts) generiert werden.

Gleiches gilt grundsätzlich auch für die Farbkanäle.

Durch die genannte Visualisierung auf Basis der komponentenbasierten konstruktiven Synthese ist es somit möglich, gewisse Merkmale des gehörten Tons zeitlich exakt synchronisiert und visuell hervorgehoben darzustellen. Da visuelle Reize auf bestimmte Details in einen Ton aufmerksam machen können, erlaubt diese Visualisierung ein intensiveres und genaueres Zuhören. Außerdem sind die Ausdrucksmöglichkeiten unbegrenzt, da jede erdenkliche Geometrie erzeugt werden kann. Dieses ist sowohl für den Produzenten als auch den Zuhörer ein attraktiver Nutzen, den nachträgliche und nicht in den Signal-Fluss integrierte Verfahren nicht bieten können. Natürlich kann die so erzeugte Geometrie in einem weiteren Post-Processing Schritt durch beispielsweise konvolution- bzw. feedbackbasierte Bildberarbeitungsalgorithmen weitergehend modifiziert werden.

Die mit der Erfindung erzielten Vorteile bestehen insbesondere darin, dass durch die konstruktive Synthese durch den Rückgriff auf die segmentweise Zerlegung der Wellenform in eine Linearkombination aus Basisfunktion besondere Transparenz und auch Handhabbarkeit bezüglich der Beschaffenheit der Wellenform schafft. Dadurch werden unter anderem Veränderungen und Beeinflussungen der Wellenform, auch unter Berücksichtigung von deren zukünftigem Verlauf oder Verhalten, geschaffen, die mit bisherigen Methoden nicht möglich sind. Gegenüber den bisher bekannten, als "Blackbox"-Verfahren anzusehenden Konzepten kann die nun vorgesehen konstruktive Synthese als "Whitebox"-Verfahren aufgefasst werden, bei welchem der Nutzer volle Transparenz bezüglich der entstehenden Wellenform hat und deren Formgebung und zeitliche Veränderung explizit spezifiziert. In der bevorzugten apparativen Umsetzung fungiert der Nutzer darüber hinaus als "Greybox"-Ersteller, indem er Parameter innerhalb der Whitebox definiert, welche ausserhalb der Whitebox zur Verfügung stehen. Somit kann das vom Nutzer definierte Verhalten der Whitebox, wie bei herkömmlichen SyntheseVerfahren, über Parameter gesteuert werden. Allerdings hat der Nutzer dabei die Möglichkeit der Einsicht in die Whitebox und kann die inneren Vorgänge im Entstehungsprozess des Tons und dessen Parameter nachvollziehen und verändern.

Der Vorteil dieser Vorgehensweise ist grenzenlose gestalterische Freiheit hinsichtlich der Definition der Wellenform deren zeitlicher Veränderung. Es können Ergebnisse erstellt werden, welche mit den Parametern der Blackbox-Verfahren nicht vorgesehen oder überhaupt möglich sind.

Ein Ausführungsbeispiel der Erfindung wird anhand einer Zeichnung näher erläutert. Darin zeigen:
- FIG. 1: einen Synthesizer zur synthetischen Erzeugung eines digitalen Audiosignals, und
- FIG. 2 - 9: jeweils eine Sequenz einer auf einer Anzeigeeinheit des Synthesizers nach FIG. 1 dargestellten und dort editierten Wellenform.

Gleiche Teile sind in allen Figuren mit denselben Bezugszeichen versehen.

Der Synthesizer 1 gemäß FIG. 1 umfasst eine Zentraleinheit 2, insbesondere einen Rechner, in dem die Bearbeitung eines sogenannten Oszillators oder einer Wellenform erfolgen kann, der je nach der gewünschten Anpassung hinsichtlich Tonhöhe, Klangfarbe oder sonstigen musikalischen Effekten bedarfsweise modifiziert werden kann. Der Oszillator oder die Wellenform wird aus der Konstruktion von stückweisen Basisfunktionen und Kontrollpunkten im Kontext des Systems (Komponenten, zeitliche Veränderungen etc), welches als Datensatz in dem Speicher 4 hinterlegt ist, generiert. Da sich die Kontrollpunkte kontinuierlich evaluieren lassen, ist das resultierende Konstrukt auch kontinuierlich evaluierbar. Daher ist eine Abtastung des grundliegenden Konstrukts in beliebiger Frequenz möglich und somit können beliebige Tonhöhen erzeugt werden. Das Abtasten findet mit einer konstanten Sample-Rate statt, und die abgetasteten Werte werden, ggf. nach spektraler Bandlimitierung und Weiterbearbeitung, mit einer konstanten Bit-Tiefe in einem Speicher 4 hinterlegt und/oder als digitales Audiosignal direkt ausgegeben, das in einem nachgeschalteten Digital-Analog-Wandler 10 in ein analoges Audiosignal umgewandelt wird. Das analoge Audiosignal wird dann zur Ansteuerung einer nachgeschalteten Lautsprechereinheit 12 genutzt und dieser zugeführt.

Der Synthesizer 1 ist gezielt dafür ausgelegt, dem Nutzer einen besonders einfach gehaltenen und intuitiven Zugang zur Veränderung und kreativen Umgestaltung der der Abtastung zugrunde gelegten Wellenform zu ermöglichen. Dazu ist der Zentraleinheit 2 eine Bearbeitungseinheit 20, also insbesondere ein Editor, zugeordnet, über die eine Modifikation oder Bearbeitung des in die Zentraleinheit eingelesenen Oszillators oder der in der Zentraleinheit 2 vorliegenden Wellenform möglich ist. An die Zentraleinheit 2 ist zudem eine Anzeigeeinheit 22, also insbesondere ein Bildschirm oder ein Display, angeschlossen, über die die Bearbeitung der vorliegenden Wellenform direkt angezeigt und für den Benutzer nachvollziehbar gemacht wird. Im Ausführungsbeispiel ist die Bearbeitungseinheit 20 als von der Anzeigeeinheit getrennte, separate Einheit ausgeführt. Alternativ kann sie aber auch in besonders bevorzugter Ausgestaltung in die Anzeigeeinheit 22 integriert sein, insbesondere durch Ausgestaltung als Touch screen.

Um die Bearbeitung der Wellenform besonders zu vereinfachen und auch neuartige Effekte beispielsweise durch Extrapolation von Werten oder dergleichen zu ermöglichen, wird die Wellenform für die Bearbeitung in der Zentraleinheit 2 in einer besonders verarbeitungsfreundlichen Weise bereitgestellt. Dazu wird die Wellenform in eine Anzahl von zeitlich aufeinanderfolgenden Wellensegmenten aufgeteilt, so dass die Wellenform insgesamt durch Zusammensetzung der zeitlich (oder bei Bearbeitung in der Frequenzdomäne in der Frequenz) aufeinanderfolgenden Wellensegmente erhältlich ist. Jedes Wellensegment wird dabei in der Art einer mathematischen Zerlegung durch eine segmentspezifische Linearkombination aus einer Anzahl von Basisfunktionen und Kontrollpunkten nachgebildet, wobei im Ausführungsbeispiel als Basisfunktionen die besonders bevorzugten kubischen Polynome, oder mit anderen Worten Polynomialfunktionen dritter Ordnung, verwendet werden. Die Linearkoeffizienten für jedes Wellensegment werden im Interpolations-basierten Ausführungsbeispiel derart gewählt, dass das jeweilige Wellensegment an seinen Segmenträndern jeweils vorgebbare, veränderbare Amplitudenrandwerte und Steigungen aufweist.

Damit ist eine benutzergeführte Veränderung oder Bearbeitung der Wellenform durch entsprechende Modifikation der jeweiligen Linearkoeffizienten möglich, so dass mit einer vergleichsweise begrenzten Anzahl von Parametern auch Veränderungen hoher Komplexität vorgenommen werden können.

Die Anzahl der Segmente bei dieser Zerlegung der Wellenform kann vom Benutzer vorgegeben und auch modifiziert werden. Dabei kann insbesondere berücksichtigt werden, ob und inwieweit innerhalb der Wellenform Abschnitte vorliegen oder vorliegen sollen, die durch eine bestimmte Charakteristik oder ein bestimmtes Verhalten gekennzeichnet sein sollen; es kann für den Benutzer zweckmäßig sein, derartigen individualisierten Abschnitten innerhalb der Wellenform jeweils ein eigenes Wellensegment zuzuordnen, so dass eine gezielte und selektive Modifikation des jeweiligen Abschnitts ermöglicht ist.

Beispiele für derartig modifizierbare Wellenformen sind in Form von Sequenzen von Screenshots oder Momentaufnahmen der Anzeigeeinheit 22 in den FIG 2 bis 9 gezeigt. Die dort jeweils als Amplitudenlinie 30 dargestellte Wellenform umfasst die Wellensegmente 32, die an ihren Segmenträndern 34 an so genannten Anfasspunkten 36 in das jeweils benachbarte Wellensegment 32 übergehen. Die Linearkoeffizienten für jedes Wellensegment 32 werden im besonders bevorzugten Ausführungsbeispiel derart gewählt, dass das jeweilige Wellensegment 32 an seinen Segmenträndern 34 jeweils eine vorgebbare, veränderbare Randsteigung aufweist. Die Amplitudenrandwerte und die Randsteigungen sind dabei über die Bearbeitungseinheit 20, also insbesondere über den Touch screen, direkt veränderbar, indem die Anfasspunkte 36 ausgewählt und über ein kontextbezogenes Menü oder einen kontextbezogenen Editor die entsprechenden Werte eingegeben werden.

Die Amplitudenrandwerte und die Randsteigungen können zusätzlich zur unmittelbaren Veränderung durch den Benutzer auch entsprechend einer im Speicher 4 hinterlegten Modulationsfunktion zeitlich verändert werden. Dabei könnten beispielsweise eine periodische Veränderung der jeweiligen Parameter in der Art einer Oszillation oder auch eine lineare Veränderung im Sinne einer kontinuierlichen Vergrößerung des jeweiligen Parameters oder beliebige weitere Veränderungen vorgesehen sein.

Im Ausführungsbeispiel ist dabei in ganz besonders bevorzugter Ausgestaltung vorgesehen, dass die jeweilige Modulationsfunktion ihrerseits aus einer Anzahl von zeitlich aufeinanderfolgenden, jeweils durch eine segmentspezifische Linearkombination aus einer Anzahl von Basisfunktionen und Kontrollpunkten definierten Wellensegmenten zusammengesetzt wird, wobei im Ausführungsbeispiel die Linearkoeffizienten für jedes Wellensegment derart gewählt werden, dass das jeweilige Wellensegment an seinen Segmenträndern jeweils vorgebbare, veränderbare Amplitudenrandwerte und/oder Randsteigungen aufweist. Nach einer Veränderung eines Amplitudenrandwerts und/oder einer Randsteigung die Linearkoeffizienten für das von diesem begrenzte Wellensegment neu berechnet werden.

Anhand der in den FIG. 2 bis 9 dargestellten Sequenzen werden einige mögliche Modifikationen beispielhaft dargestellt. Diese können einzeln oder in beliebiger Kombination miteinander zur wunschgemäßen und kreativen Modifikation der Wellenform angewendet werden.

In der Sequenz gemäß FIG. 2 ist dabei das Beispiel der Veränderung der Wellenform durch horizontale Verschiebung eines Kontroll- oder Anfasspunkts 36 dargestellt. Im Anfangszustand gem. FIG. 2a ist die in Form der Amplitudenlinie 30 vorliegende Wellenform dabei hinsichtlich der x- oder Periodenphasenachse in der Art einer symmetrischen Ausgestaltung ausgeführt und umfasst zwei Wellensegmente 32, die an ihrem gemeinsamen Segmentrand 34 über den Kontroll- oder Anfasspunkt 36 verbunden sind und ineinander übergehen. In der Zentraleinheit 2 wird in jedem der zeitlich aufeinanderfolgenden Wellensegmente 32, aus denen die Wellenform zusammengesetzt wird, anhand eines segmentspezifischen kubischen Polynoms, also einer segmentspezifischen Linearkombination aus einer Anzahl von als Basisfunktionen verwendeten Polynomen, die Amplitudenlinie 30 im jeweiligen Wellensegment 32 berechnet und auf der Anzeigeeinheit dargestellt. Damit ist in jedem Wellensegment 32 der diesem entsprechende Anteil der Wellenform mathematisch definiert und anhand einer vergleichsweise geringen Anzahl von vier Koeffizienten (d. h. die Linearkoeffizienten für die Polynome bis zur dritten Ordnung) charakterisiert. Mit diesen kann das jeweilige Wellensegment 32 für den aktuellen Zustand beschrieben, bei Bedarf aber auch in die Zukunft extrapoliert werden. Somit wird innerhalb jedes Wellensegments 32 die entsprechende "Teilwellenform" konstruktiv oder additiv durch lineare Überlagerung einer Anzahl von als Basis-Wellenfunktionen vorgesehener Polynome erzeugt.

Die Linearkoeffizienten für jedes Wellensegment 32 werden dabei derart gewählt, dass die Amplitudenlinie 30 im jeweiligen Wellensegment 32 an seinen Segmenträndern 34 jeweils vorgebbare, veränderbare Amplitudenrandwerte aufweist. Am durch den in FIG. 2c dargestellten Kontroll- oder Anfasspunkt 36 definierten Übergangspunkt zwischen den benachbarten Wellensegmenten 32 werden diese im dargestellten Beispiel für einen stetigen Übergang zwischen den benachbarten Wellensegmenten 32 geeignet gewählt.

Zur Modifizierung der Wellenform, beispielsweise zur Umsetzung künstlerischer oder kreativer Effekte, kann mit Hilfe der Bearbeitungseinheit 20 der Kontroll- oder Anfasspunkt 36 verschoben werden oder mittels Kontextmenu eine automatische Verschiebung anhand von Kontrollsignalen spezifiziert werden. Entsprechend werden die Linearkoeffizienten der kubischen Polynome in den Wellensegmenten 32 neu berechnet und ermittelt, um die modifizierte Gestaltung korrekt wiederzugeben. Die so modifizierte Wellenform wird anschließend anhand ihrer mathematischen Definition über die konstruktive Synthese für die zur Tonerzeugung vorgesehene Abtastung bereitgestellt.

In der Sequenz gem. FIG. 2 ist eine Modifikation der Wellenfunktion durch Verschiebung des Kontroll- oder Anfasspunkts 36 in x-Richtung, entsprechend der Zeitachse der Wellenfunktion, dargestellt. Im Vergleich zu FIG. 2a stellt dabei FIG. 2b die Wellenfunktion nach der Verschiebung des Kontroll- oder Anfasspunkts 36 nach links, FIG. 2c hingegen nach rechts dar. Eine derartige Verschiebung in x-Richtung bedeutet im übrigen auch, dass sich die Grenze zwischen den Wellensegmenten 32 entsprechend verschiebt, d. h. dass in zeitlicher Hinsicht jeweils eines der Wellensegmente 32 nach der Verschiebung einen entsprechend größeren Anteil am zeitlichen Intervall der Wellenfunktion insgesamt einnimmt. Entsprechend ist in der Sequenz gem. FIG. 3 eine Modifikation der Wellenfunktion durch Verschiebung des Kontroll- oder Anfasspunkts 36 in y-Richtung, entsprechend der Amplitude der Wellenfunktion, dargestellt. Im Vergleich zu FIG. 3a stellt dabei FIG. 3b die Wellenfunktion nach der Verschiebung des Kontroll- oder Anfasspunkts 36 nach oben, FIG. 3c hingegen nach unten dar. Eine derartige Verschiebung in y-Richtung bedeutet im Wesentlichen eine entsprechende Veränderung der Amplitude der Wellenfunktion insgesamt.

Die Linearkoeffizienten der kubischen Polynome in den Wellensegmenten 32 sind zum Einen derart gewählt, dass das jeweilige Wellensegment 32 an seinen Segmenträndern 34 die jeweils vorgebbaren, ggf. über die Kontroll- oder Anfasspunkte 36 veränderbare Amplitudenrandwerte aufweist. Darüber hinaus sind die Linearkoeffizienten der kubischen Polynome für jedes Wellensegment 32 aber auch derart gewählt, dass das jeweilige Wellensegment 32 an seinen Segmenträndern 34 jeweils eine vorgebbare Randsteigung aufweist. Diese ist vom Benutzer individuell veränderbar, was im Ausführungsbeispiel durch geeignete Konfigurierung des Editors anhand einer Rotation des jeweiligen Kontroll- oder Anfasspunkts 36, in seiner Gesamtheit oder auch für jeden Segmentrand 34 unabhängig, ermöglicht ist. Ein Beispiel für eine derartige Rotation des Kontroll- oder Anfasspunkts 36, bei dem am Segmentrand 34 zwischen den Wellensegmenten 32 beidseitig die Randsteigungen einander entsprechend verändert werden, ist in der Sequenz gemäß FIG. 4 gezeigt. Demgegenüber zeigt die Sequenz gem. FIG. 5 ein Beispiel dafür, dass die Randsteigungen beidseitig des Segmentrands 34 zwischen den Wellensegmenten 32 getrennt voneinander verändert werden. Eine derartige getrennte Änderung der Randsteigungen resultiert in einer Veränderung der Winklung im Kontroll- oder Anfasspunkt 36.

Die Anzahl der Kontroll- oder Anfasspunkte 36 und damit die Anzahl der Wellensegmente 32, aus denen die Wellenfunktion zusammengesetzt wird, ist ebenfalls vom Benutzer veränderbar. Ein Beispiel für das Hinzufügen oder Entfernen von Kontroll- oder Anfasspunkten 36 und damit einhergehend die Modifikation der Anzahl der Wellensegmente 32 ist in der Sequenz gem. FIG. 6 dargestellt.

Durch geeignete Superposition können auf analoge Weise auch Modulationen einer Wellenfunktion als solche editiert und verändert werden. Beispiele hierfür sind in den Sequenzen gem. FIG. 7 (Amplitudenmodulation einer konstruktiven Wellenform durch Verschiebung eines Kontroll- oder Anfasspunkts 36 einer anderen konstruktiven Wellenform) und FIG. 8 (Frequenzmodulation einer konstruktiven Wellenform durch Rotation eines Kontroll- oder Anfasspunkts 36 einer anderen konstruktiven Wellenform) dargestellt.

### Bezugszeichenliste

- 1: Synthesizer
- 2: Zentraleinheit
- 4: Speicher
- 10: Digital-Analog-Wandler
- 12: Lautsprechereinheit
- 20: Bearbeitungseinheit
- 22: Anzeigeeinheit
- 30: Amplitudenlinie
- 32: Wellensegment
- 34: Segmentrand
- 36: Anfasspunkt

## Patentansprüche

1. Verfahren zur synthetischen Erzeugung eines digitalen Audiosignals durch Nutzung von wiederkehrend errechneten Amplitudenwerten einer Wellenform, die durch einen periodenphasen- oder frequenzabhängigen, durch Approximation oder Interpolation zwischen einer Anzahl von durch Amplituden-Periodenphase-, Magnituden-Frequenz- bzw. Phasen-Frequenz- Wertepaaren gebildeten Kontrollpunkten gebildeten Verlauf bestimmt ist, wobei die Kontrollpunkte in ihren Parameterwerten und/oder sonstigen Attributen durch jeweils zugeordnete Kontrollsignale veränderbar sind, und wobei für die Errechnung der Amplitudenwerte die Approximation oder Interpolation der durch die aktuell vorliegenden Kontrollsignale bestimmten Kontrollpunkte zugrundegelegt wird.

2. Verfahren nach Anspruch 1, bei dem die Amplituden- , Magnituden- bzw. Phasenwerte der Kontrollpunkte einerseits und die Periodenphase- bzw. Frequenzwerte der Kontrollpunkte andererseits jeweils von individuell zugeordneten Kontrollsignalen unabhängig voneinander veränderbar sind.

3. Verfahren nach Anspruch 1 oder 2, beim dem sonstige Attribute der Kontrollpunkte jeweils von individuell zugeordneten Kontrollsignalen unabhängig von den Amplituden- bzw. Magnituden- bzw. Phasenwerten und/oder den Periodenphasen- bzw. Frequenzwerten der Kontrollpunkte veränderbar sind.

4. Verfahren nach einem der Ansprüche 1 bis 3, bei dem zur Approximation bzw. Interpolation des Verlaufs zwischen Kontrollpunkten Polynom basierte Interpolation, Bézier-Kurven, b-splines oder NURBS verwendet werden, wobei die Rahmenbedingungen des Interpolationsverfahrens bei einer Veränderung der Kontrollpunkte und/oder ihrer Attribute angepasst werden.

5. Verfahren nach einem der Ansprüche 1 bis 4, bei dem die Wellenform aus einer Anzahl von innerhalb einer Periodenphase oder eines Frequenzbandes aufeinanderfolgenden, jeweils durch eine segmentspezifische Linearkombination aus einer Anzahl von Basisfunktionen definierten Wellensegmenten (32) zusammengesetzt wird, wobei die Wellensegmente (32) an ihren Segmenträndern (34) über jeweils einen der Kontrollpunkte mit dem jeweils benachbarten Wellensegment (32) verbunden sind, und wobei für jedes Wellensegment (32) diejenigen Linearkoeffizienten ermittelt werden, mit denen das jeweilige Wellensegment (32) an seinen Segmenträndern (34) im Rahmen des dortigen Kontrollpunkts jeweils vorgebbare, veränderbare Amplituden- bzw. Magnituden- bzw. Phasenrandwerte aufweist, und wobei während der wiederkehrenden Berechnung der Werte jeweils aktualisierte Linearkoeffizienten für das jeweilige Wellensegment (32) ermittelt und für die Berechnung der Werte zugrundegelegt werden.

6. Verfahren nach Anspruch 5, bei dem für jedes Wellensegment (32) diejenigen Linearkoeffizienten ermittelt und für die Errechnung der Werte in der nachfolgenden Berechnungsperiode zugrundegelegt werden, mit denen das jeweilige Wellensegment (32) an seinen Segmenträndern (34) jeweils eine vorgebbare, veränderbare Randsteigung aufweist.

7. Verfahren nach Anspruch 5 oder 6, bei dem als Basisfunktionen Polynomialfunktionen, vorzugsweise dritten Grades, verwendet werden.

8. Verfahren nach einem der Ansprüche 1 bis 4, bei dem die Wellenform aus einer Anzahl von innerhalb einer Periodenphase oder eines Frequenzbandes aufeinanderfolgenden, jeweils durch eine segmentspezifische Linearkombination aus einer Anzahl von Basisfunktionen und Kontrollpunkten definierten Wellensegmenten (32) zusammengesetzt wird, wobei die Wellensegmente (32) an ihren Segmenträndern (34) in der Nähe von jeweils einem der Kontrollpunkte mit dem jeweils benachbarten Wellensegment verbunden sind, und wobei während der wiederkehrenden Berechnung der Werte jeweils die Linearkombination der aktuellen Kontrollpunkte mit den zugewiesenen Basisfunktionen zugrundegelegt wird.

9. Verfahren nach einem der Ansprüche 1 bis 8, bei dem die Wellenform zu Bearbeitungszwecken auf einer Anzeigeeinheit (22) dargestellt wird.

10. Verfahren nach einem der Ansprüche 1 bis 9, bei dem die Kontrollpunkte über ein Eingabegerät (20) veränderbar sind.

11. Verfahren nach einem der Ansprüche 1 bis 10, bei dem die Kontrollpunkte entsprechend einer in einer Speichereinheit (4) hinterlegten Modulationsfunktion zeitlich verändert werden.

12. Verfahren nach Anspruch 11, bei dem die Modulationsfunktion ihrerseits durch Nutzung von wiederkehrend errechneten Amplitudenwerten einer Wellenform erzeugt wird, die durch einen periodenphasen- oder frequenzabhängigen, durch Approximation oder Interpolation zwischen einer Anzahl von durch Amplituden-Periodenphasen- bzw. Amplituden-Frequenz-Wertepaaren gebildeten Kontrollpunkten gebildeten Amplitudenverlauf über ein vorgegebenes Intervall bestimmt ist, wobei die Kontrollpunkte in ihren Parameterwerten und/oder sonstigen Attributen durch jeweils zugeordnete Kontrollsignale veränderbar sind, und wobei für die Errechnung der Amplitudenwerte die Interpolation der durch die aktuell vorliegenden Kontrollsignale bestimmten Kontrollpunkte zugrundegelegt wird.

13. Verfahren nach einem der Ansprüche 1 bis 12, bei dem mindestens zwei voneinander unabhängige Kontrollsignale vorgesehen sind.

## Claims

1. Method for the synthetic generation of a digital audio signal by using recurrently calculated amplitude values of a waveform which is determined by a course which depends on period phase or frequency and is formed by approximation or interpolation between a number of control points which are formed by amplitude-period phase, magnitude-frequency or phase-frequency value pairs, wherein the parameter values and/or other attributes of the control points can be changed by respectively associated control signals, and wherein the calculation of the amplitude values is based on the approximation or interpolation of the control points determined by the currently existing control signals.

2. Method according to claim 1, wherein the amplitude, magnitude or phase values of the control points, on the one hand, and the period-phase or frequency values of the control points, on the other hand, can each be changed independently of one another by individually associated control signals.

3. Method according to either claim 1 or claim 2, wherein the other attributes of the control points can each be changed by individually associated control signals, independently of the amplitude or magnitude or phase values and/or the period-phase or frequency values of the control points.

4. Method according to any of claims 1 to 3, wherein polynomial-based interpolation, Bezier curves, b-splines, or NURBS are used for the approximation or interpolation of the course between control points, the basic conditions of the interpolation method being adapted when the control points and/or the attributes thereof change.

5. Method according to any of claims 1 to 4, wherein the waveform is composed of a number of wave segments (32) which are in succession within a period phase or a frequency band and are each defined by a segment-specific linear combination of a number of basic functions, the wave segments (32) being connected at the segment edges (34) thereof, via one of the control points in each case, to the relevant adjacent wave segment (32), and for each wave segment (32), those linear coefficients being determined with which the relevant wave segment (32) has at the segment edges (34) thereof, in each case, within the local control point, predefinable, changeable amplitude or magnitude or phase edge values, and respectively updated linear coefficients being determined for the relevant wave segment (32) during the recurrent calculation of the values and being taken as a basis for the calculation of the values.

6. Method according to claim 5, wherein for each wave segment (32), those linear coefficients with which the relevant wave segment (32) has at the segment edges (34) thereof, in each case, a predefinable, changeable edge gradient are determined and taken as a basis for calculating the values in the subsequent calculation period.

7. Method according to either claim 5 or claim 6, wherein polynomial functions, preferably of a third degree, are used as basic functions.

8. Method according to any of claims 1 to 4, wherein the waveform is composed of a number of wave segments (32) which are in succession within a period phase or a frequency band and are each defined by a segment-specific linear combination of a number of basic functions and control points, the wave segments (32) being connected at the segment edges (34) thereof, near one of the control points in each case, to the relevant adjacent wave segment, and the linear combination of the current control points with the assigned basic functions being taken as a basis during the recurrent calculation of the values.

9. Method according to any of claims 1 to 8, wherein the waveform is displayed on a display unit (22) for processing purposes.

10. Method according to any of claims 1 to 9, wherein the control points can be changed via an input device (20).

11. Method according to any of claims 1 to 10, wherein the control points are temporally changed in accordance with a modulation function stored in a memory unit (4).

12. Method according to claim 11, wherein the modulation function is generated, for its part, by using recurrently calculated amplitude values of a waveform which is determined over a predefined interval by a period-phase- or frequency-dependent amplitude course formed by control points formed by approximation or interpolation between a number of amplitude-period phase or amplitude-frequency value pairs, the parameter values and/or other attributes of the control points being changeable by respectively associated control signals and the interpolation of the control points determined by the currently existing control signals being taken as a basis for the calculation of the amplitude values.

13. Method according to any of claims 1 to 12, wherein at least two control signals which are independent of one another are provided.

## Revendications

1. Procédé de production synthétique d'un signal audio numérique par utilisation de valeurs d'amplitude calculées de façon répétitive d'une forme d'onde qui est déterminée par un tracé dépendant d'une phase périodique ou d'une fréquence, par approximation ou interpolation entre un nombre de points de contrôle formés par des paires de valeurs amplitude-phase périodique, magnitude-fréquence ou phase-fréquence, dans lequel les points de contrôle peuvent être modifiés dans leurs valeurs de paramètres et/ou d'autres attributs par des signaux de contrôle qui leur ont été attribués respectivement et dans lequel, pour le calcul des valeurs d'amplitude, on utilise l'approximation ou l'interpolation des points de contrôle déterminés par les signaux de contrôle actuellement présents.

2. Procédé selon la revendication 1, dans lequel les valeurs d'amplitude, de magnitude ou de phase des points de contrôle d'une part, et les valeurs de phase périodique ou de fréquence des points de contrôle d'autre part, peuvent être modifiés respectivement indépendamment les uns des autres par des signaux de contrôle assignés individuellement.

3. Procédé selon la revendication 1 ou 2, dans lequel d'autres attributs des points de contrôle peuvent être modifiés respectivement par des signaux assignés individuellement indépendamment des valeurs d'amplitude, de magnitude ou de phase et/ou des valeurs de phase périodique ou de fréquence des points de contrôle.

4. Procédé selon l'une des revendications 1 à 3, dans lequel, pour l'approximation ou l'interpolation du tracé entre des points de contrôle, on utilise une interpolation polynomiale, des courbes de Bézier, des b-splines ou des NURBS, où on adapte les conditions cadres du procédé d'interpolation pour toute modification des points de contrôle et/ou de leurs attributs.

5. Procédé selon l'une des revendications 1 à 4, dans lequel la forme d'onde est constituée d'un certain nombre de segments d'onde (32) qui se suivent à l'intérieur d'une phase périodique ou d'une bande de fréquence, définis respectivement par une combinaison linéaire spécifique du segment d'un certain nombre de fonctions de base, les segments d'onde (32) étant liés au niveau de leurs limites (34) de segment par respectivement un des points de contrôle au segment d'onde (32) voisin, et, pour chaque segment d'onde (32), on détermine les coefficients linéaires étant déterminés avec lesquels le segment d'onde respectif (32) présente au niveau de ses limites (34) de segment des valeurs d'amplitude, de magnitude ou de limite de phase modifiables et pré-définissables dans le point de contrôle qui y est situé, et, pendant le calcul répétitif des valeurs, des coefficients linéaires actualisés respectifs étant déterminés pour le segment d'onde (32) respectif et étant utilisé pour le calcul des valeurs.

6. Procédé selon la revendication 5, dans lequel, pour chaque segment d'onde (32), les coefficients linéaires avec lesquelles le segment d'onde respectif (32) présente au niveau de ses limites (34) de segment une pente à la limite modifiable et pré-définissable sont déterminés et utilisés pour le calcul des valeurs dans la période de calcul suivante.

7. Procédé selon la revendication 5 ou 6, dans lequel on utilise comme fonctions de base des fonctions polynomiales, de préférence du troisième degré.

8. Procédé selon l'une des revendications 1 à 4, dans lequel la forme d'onde est constituée d'un certain nombre de segments d'onde (32) qui se suivent à l'intérieur d'une phase périodique ou d'une bande de fréquence, définis respectivement par une combinaison linéaire spécifique du segment d'un certain nombre de fonctions de base et de points de contrôle, les segments d'onde (32) étant liés au niveau de leur limites (34) à proximité d'un des points de contrôle avec le segment d'onde voisin respectif et, pendant le calcul répétitif des valeurs, la combinaison linéaire des points de contrôle actuels avec les fonctions de base affectées étant utilisée.

9. Procédé selon l'une des revendications 1 à 8, dans lequel la forme d'onde est représentée sur un écran (22) à fins de traitement.

10. Procédé selon l'une des revendications 1 à 9, dans lequel les points de contrôle peuvent être modifiés grâce à un périphérique (20).

11. Procédé selon l'une des revendications 1 à 10, dans lequel on modifie dans le temps les points de contrôle correspondant à une fonction de modulation enregistrée dans une unité de mémoire (4).

12. Procédé selon la revendication 11, dans lequel on crée la fonction de modulation en utilisant des valeurs d'amplitude d'une forme d'onde calculées de façon répétitive, qui est déterminée sur un intervalle pré-définissable par un tracé d'amplitude fonction de phase périodique ou fonction de fréquence formé à partir de points de contrôle constitués par approximation ou interpolation entre un certain nombre de paires de valeurs amplitude-phase périodique ou amplitude-fréquence, les points de contrôle pouvant être modifiés au niveau de leurs valeurs de paramètres et/ou d'autres attributs par des signaux de contrôle attribués respectivement, et l'interpolation des points de contrôle déterminés par les signaux de contrôles actuellement présents étant utilisée pour le calcul des valeurs d'amplitude.

13. Procédé selon l'une des revendications 1 à 12, dans lequel sont prévus au moins deux signaux de contrôle indépendants l'un de l'autre.
